# EUROPÄISCHE PATENTSCHRIFT

(11) **EP 2 363 606 B1**
(45) Veröffentlichungstag und Bekanntmachung des Hinweises auf die Patenterteilung: **25.12.2013**
(21) Anmeldenummer: 10005035.0
(22) Anmeldetag: 12.05.2010
(51) Int. Cl.: F04B 39/10, F04B 53/10, F16K 15/04, F16K 1/42

(54) **Kompressorventil zum Steuern einer Kolbenmaschine**
Compressor valve for controlling a reciprocating apparatus
Soupape de compresseur pour controller une machine à pistons

(30) Priorität: 18.05.2009 DE 102009021814
(43) Veröffentlichungstag der Anmeldung: 07.09.2011
(73) Patentinhaber: Borsig Compressor Parts GmbH, 13507 Berlin (DE)
(72) Erfinder: Rausch, Peter, 24941 Flensburg (DE)
(74) Vertreter: Radünz, Ingo

(56) Entgegenhaltungen:
- EP-A2- 1 400 690
- DE-A1- 10 010 566
- DE-A1- 19 625 646
- FR-A- 1 091 988
- GB-A- 253 654
- US-A- 3 346 008

## Beschreibung

Die Erfindung bezieht sich auf ein Kompressorventil zum Steuern einer Kolbenmaschine für den Einlass eines Gases in den Arbeitsraum oder den Auslass eines Gases aus dem Arbeitsraum der Kolbemaschine mit mindestens einem Ventilsitz, einem Ventilfänger und einem Dichtelement.

Aus der DE 100 10 566 A1 ist ein Kompressor mit einem Ventilmechanismus bekannt, bei dem ein Gasdurchgang gebildet ist, der zur Durchleitung eines gasförmigen Fluids einen ersten und zweiten Endabschnitt aufweist, die sich gegenüberliegen. Ein Ventilsitzelement ist in den ersten Endabschnitt des Gasdurchgangs presseingepasst, und so wird auf diese Weise eine Ventilkammer definiert. Ein Ventilkörper zum Verhindern eines Rückflusses des gasförmigen Fluids beim Anliegen des Ventilkörpers auf dem Ventilsitzelement ist in der Ventilkammer bewegbar angeordnet. An dem zweiten Ende des Gasdurchgangs ist ein Ventilanschlag zum Verhindern einer Verschiebung des Ventilkörpers vorgesehen, wobei der Gasdurchgang nicht geschlossen wird.

Weiter ist aus der GB 253 654 A ein Luft- oder Gaskompressor bekannt, der mit einer Reihe von kleinen, getrennten, unabhängigen Öffnungen vom Saugdurchgang aus konstruiert ist. Dabei sind die Öffnungen in einem Kreis mit größerem Durchmesser als der innere Durchmesser des Zylinders im Zylinderkopf oder um das Zylinderende mit einem kleinen leichten Saugventil angeordnet, das auf jeder Öffnung angebracht ist. Die Saugventile sind in Ausnehmungen im Zylinderende eingepasst und werden aufwärts durch Federn gegen einen Sitz auf der Unterseite des Zylinderkopfes gehalten.

Aus der FR 1 091 988 A ist ein Kompressor bekannt, der als Dichtelement eine Kugel verwendet, die über eine Feder auf ihrem Ventilsitz stabilisiert wird. Die Feder ist in einer Ausnehmung im Ventilfänger untergebracht.

Weiterhin ist aus der DE 196 25 646 A1 ein Kugelventil bekannt, das ein Gehäuse, eine Kugel und eine Büchse aufweist. In der Büchse ist jeweils ein radial nach innen vorstehender Innenbund vorgesehen, der eine Ringnut besitzt, deren Boden in einer Radialebene liegt, in die ein Ringsitz eingesetzt ist. Auf der dem Boden der Ringnut gegenüberliegenden Seite ist an dem Innenbund ein Bundsteg ausgebildet, der gegen den Ringsitz umbiegbar ist, damit dieser von dem umgebogenen Bundsteg an der Ringnut fixiert ist. Dadurch wird eine Verformung des Ringsitzes verhindert, wenn das Kugelventil hohen Drücken und Temperaturen ausgesetzt ist.

Aus der EP 1 400 690 A2 ist noch ein Rückschlagventil für Vakuumpumpen mit einem Ventilgehäuse bekannt, das einen Durchgangskanal mit einem Einlassende und einem Auslassende bildet. Dabei weist das Ventil einen elastomerischen Einsatz auf, der in dem Ventilgehäuse zwischen dem Einlassende und dem Auslassende angeordnet ist und einen Ventilsitz bildet. Weiterhin ist eine Kugel vorgesehen, die so angeordnet ist, dass diese sich gegen den Ventilsitz legt, um den Durchgang von gasförmigen Medien vom Auslassende zum Einlassende zu verhindern. Die Kugel ist im Betrieb durch ein gasförmiges druckbeaufschlagtes Medium im Einlassende vom Ventilsitz verdrängbar, um den Durchgang des gasförmigen Mediums vom Einlassende zum Auslassende zu ermöglichen.

In Kolbenkompressoren eingesetzte Arbeitsventile unterliegen durch verunreinigte Gase, Ablagerungen und Ölrückstände und den Abrieb von Kolbenringen und Führungsringen einer starken Verschmutzung.

Für den Einsatz unter den erschwerten Bedingungen eignen sich Ring- und Poppetventile mit profilierten Ventilelementen, weil aufgrund der Ringgeometrie eine bessere Strömung und Abdichtung als bei einem Plattenventil zu erwarten ist.

Durch das Anströmen der Dichtelemente werden diese einer Drehbewegung ausgesetzt und somit einer Selbstreinigung unterzogen.

Nachteilig bei der Selbstreinigung ist, dass durch die Drehbewegung um die Mittelachse die Dichtelemente im wesentlichen an einer Stelle am Umfang beansprucht werden. Damit findet ein Verschleiß vor allem stets an der gleichen Stelle am Umfang des Dichtelements statt, da nur ein Freiheitsgrad vorhanden ist.

Der Erfindung liegt die Aufgabe zugrunde, für eine Kolbenmaschine, insbesondere ein Kompressor oder eine Vakuumpumpe, ein Kompressorventil zu schaffen, bei dem das jeweilige Dichtelement mehrere Freiheitsgrade aufweist, so dass eine gleichmäßige Abnutzung bei dem jeweiligen Dichtelement gegeben ist, und ein Kleben aufgrund einer starken Verschmutzung durch verunreinigte Gase, durch Ablagerungen und Ölrückstände und den Abrieb von Kolbenringen und Führungsringen reduziert und eine bessere Dichtigkeit erzielt wird und eine einfache und kostengünstige Herstellung, Reparatur und Wartung möglich ist.

Die Aufgabe wird nach der Erfindung durch ein Kompressorventil mit den Merkmalen des Patentanspruchs 1 gelöst.

Als vorteilig hat sich herausgestellt, wenn ein Dichtelement in einer kugelförmigen Gestalt verwendet wird. Dabei ist das Dichtelement zwischen dem Ventilsitz und dem Ventilfänger angeordnet, wobei der Ventilsitz und der Ventilfänger zweistückig ausgeführt sind. Das Dichtelement ruht im Ventilsitz auf einer Sitzleiste, die umlaufend an einem Ende einer Kragenbuchse oder Bohrung im Ventilsitz angebracht ist. Im Ventilfänger ist das Dichtelement in einer Aufnahme gehalten, die an einem Ende des Ventilfängers angebracht ist.

Von besonderem Vorteil ist, dass die Sitzleiste an der Kragenbuchse oder Bohrung profiliert ausgebildet ist. Darüber hinaus ist die Sitzleiste in Abhängigkeit vom Durchmesser des Dichtelements und Durchmesser der Kragenbuchse oder Bohrung mit einem vorbestimmten Winkel ausgebildet. Aufgrund der Anpassung der Sitzleiste an den Durchmesser des Dichtelements ist eine Abdichtung des Dichtelements immer mittig auf der Sitzleiste gewährleistet, so dass sich das Dichtelement stets mittig in einer stabilen Arbeitslage befindet.

Weiter ist von Vorteil, dass das Dichtelement auf der Kragenbuchse oder der Bohrung mit der Sitzleiste einen Linienkontakt aufweist, wobei der Linienkontakt des Dichtelements mit einer höheren Dichtigkeit des Ventils verbunden ist und ein Kleben des Dichtelements reduziert.

Für die Aufnahme des Dichtelements in dem Ventilfänger ist eine geometrische Form von Vorteil, die an die Form des Dichtelements angepasst ist.

Weiterhin hat sich als Vorteil erwiesen, wenn der Ventilfänger mit einer Buchse ausgerüstet ist, in welcher eine Feder untergebracht ist, die mit dem Dichtelement mit einer vorbestimmten Spannung in Eingriff steht.

Weitere Merkmale und Vorteile des Kompressorventils ergeben sich aus der nachfolgenden Beschreibung eines bevorzugten Ausführungsbeispiels anhand der beigefügten Zeichnung.

Dabei zeigt:
Fig. I eine Ansicht im Schnitt eines Kompressorventils nach der Erfindung mit Dichtelementen und Kragenbuchsen und
Fig. II eine Teilansicht im Schnitt durch den Ventilsitz und Ventilfänger eines Kompressorventils nach der Erfindung mit einem Dichtelement und einer Kragenbuchse.

In Fig. I ist eine Ansicht im Schnitt eines Kompressorventils für eine Kolbenmaschine mit wenigstens einem Dichtelement 03 dargestellt, das in der Form einer kugelförmigen Gestalt ausgeführt ist.

Das Kompressorventil umfasst mindestens einen Ventilsitz 01 und einen Ventilfänger 02, wobei das Dichtelement 03 zwischen dem Ventilsitz und dem Ventilfänger angeordnet ist. Das Dichtelement 03 ist oberhalb einer im Ventilsitz angebrachten Kragenbuchse 04 oder Bohrung 06 gelagert und taucht in die Kragenbuchse oder Bohrung zu ungefähr einem Viertel seiner Oberfläche ein.

In Fig. II ist eine Teilansicht im Schnitt einer Einzelheit eines Kompressorventils für eine Kolbenmaschine gezeigt, wobei das Dichtelement 03 in der zu ungefähr einem Viertel der Oberfläche eingetauchten Lage oberhalb der Kragenbuchse 04 auf einer umlaufenden Sitzleiste 05 ruht. Die umlaufende Sitzleiste 05 kann am oberen Ende der Kragenbuchse 04 oder der Bohrung 06 angebracht sein, wenn auf die Kragenbuchse 04 verzichtet wird. Die vorgesehene Kragenbuchse 04 ist in der Bohrung 06 im Ventilsitz 01 angeordnet.

Weiterhin ist nach Fig. II das Dichtelement 03 in einer Aufnahme 07 gehalten, die im Ventilfänger 02 gegenüber dem Ventilsitz 01 angebracht ist, und zwar mit einem Abstand gegenüber der Sitzleiste 05 im Ventilsitz 01. Die Aufnahme 07 im Ventilfänger 02 ist in unmittelbarer Nähe des Endes einer Buchse 08 vorgesehen, die in einer Ausnehmung im Ventilfänger 02 angebracht ist. In der Buchse 08 ist eine Feder 09 untergebracht. Die Feder 09 drückt mit einer vorbestimmten Kraft auf das Dichtelement 03, so dass das Dichtelement unter einer vorbestimmten Spannung steht. Das Dichtelement 03 ist weniger als zur Hälfte seiner Oberfläche in dem Ventilfänger 02 eingetaucht.

Aufgrund der kugelförmigen Gestalt des Dichtelements 03 ist die Möglichkeit gegeben, dass sich das Dichtelement im Gasstrom in alle Richtungen frei drehen kann. Durch die freie Beweglichkeit des Dichtelements 03 wird ein auftretender Verschleiß des Dichtelements nicht nur auf eine begrenzte Umfangsstelle des Dichtelements, sondern auf die gesamte Oberfläche des Dichtelements übertragen. Durch die Verteilung des auftretenden Verschleißes auf die gesamte Oberfläche des Dichtelements 03 wird auf diese Weise eine längere Standzeit für das Dichtelement und damit für das Kompressorventil und die gesamte Kompressoranlage erzielt.

Durch den Einsatz von wärmebehandelten, profilierten Kragenbuchsen 04 mit Sitzleisten 05 haben die Dichtelemente 03 nur einen Linienkontakt, was zu einer besseren Dichtigkeit führt und auch das Problem des Klebens der Dichtelemente erheblich reduziert.

Weiterhin vorteilig ist, dass durch die Geometrie der kugelförmigen Dichtelemente 03 eine Torsion ausgeschlossen ist, was gerade im Zusammenhang mit leichten Gasen, wie zum Beispiel Wasserstoff, bei einer Ventilplatte oder Ventilringen zu größeren Leckagen führt.

Beim Öffnen des Ventils wird das Dichtelement 03 von der Sitzleiste 05 in die Aufnahme 07 für das Dichtelement bewegt, wobei die Feder 09, die in der Buchse 08 geführt ist, gespannt und somit das Dichtelement 03 bedämpft wird.

Beim Schließvorgang des Ventils wirkt die vorgespannte Feder 09 zeitlich unterstützend auf das Dichtelement 03 ein, so dass Leckagen beim Schließvorgang unterdrückt werden.

## Patentansprüche

1. Kompressorventil zum Steuern einer Kolbenmaschine für den Einlass eines Gases in den Arbeitsraum oder den Auslass eines Gases aus dem Arbeitsraum der Kolbemaschine mit mindestens einem Ventilsitz (01), einem Ventilfänger (02) und einem Dichtelement (03), wobei das Dichtelement (03) eine kugelförmige Gestalt aufweist und zwischen dem Ventilsitz (01) und dem Ventilfänger (02) angeordnet ist, **dadurch gekennzeichnet, dass** der Ventilsitz (01) und der Ventilfänger (02) zweistückig ausgeführt sind, dass das Dichtelement (03) im Ventilsitz (01) auf einer Sitzleiste (05) ruht, die umlaufend an einem Ende einer Kragenbuchse (04) oder einer Bohrung (06) im Ventilsitz (01) angebracht ist, dass das Dichtelement (03) im Ventilfänger (02) in einer Aufnahme (07) gehalten ist, die an einem Ende des Ventilfängers (02) angebracht ist, dass die Sitzleiste (05) an der Kragenbuchse (04) oder der Bohrung (06) profiliert ausgebildet ist, dass die Sitzleiste (05) in Abhängigkeit vom Durchmesser des Dichtelements (03) und Durchmesser der Kragenbuchse (04) oder der Bohrung (06) mit einem vorbestimmten Winkel ausgebildet ist, dass das Dichtelement (03) mittig auf der Sitzleiste (05) in einer stabilen Arbeitslage angeordnet ist, dass das Dichtelement (03) auf der Kragenbuchse (04) oder Bohrung (06) mit der Sitzleiste (05) einen Linienkontakt aufweist, dass der gebildete Linienkontakt zwischen Sitzleiste (05) und Dichtelement (03) eine hohe Dichtigkeit des Ventils sicherstellt und ein Kleben des Dichtelements (03) reduziert.

2. Kompressorventil nach Anspruch 1, **dadurch gekennzeichnet, dass** die Aufnahme (07) für das Dichtelement (03) in dem Ventilfänger (02) mit einer geometrischen Form versehen ist, welche an die Form des Dichtelements (03) für einen schmalen Linienkontakt angepasst ist.

3. Kompressorventil nach Anspruch 1, **dadurch gekennzeichnet, dass** der Ventilfänger (02) eine in einer Buchse (08) untergebrachte Feder (09) aufweist und dass die Feder (09) mit einer vorbestimmten Spannung mit dem Dichtelement (03) in Eingriff steht.

## Claims

1. A compressor valve for controlling a reciprocating apparatus for the inlet of a gas in the working chamber or the outlet of a gas out of the working chamber of the reciprocating apparatus having at least one valve seat (01), a valve retainer (02) and a sealing element (03), wherein the sealing element (03) has a spherical shape and is arranged between the valve seat (01) and the valve retainer (02), **characterized in that** the valve seat (01) and the valve retainer (02) are embodied in two pieces, that the sealing element (03) rests in the valve seat (01) on a seat strip (05), which is surroundingly attached on an end of a collar bush (04) or a bore (06) in the valve seat (01), that the sealing element (03) is held in the valve retainer (02) in a receptacle (07), which is attached on an end of the valve retainer (02), that the seat strip (05) is formed on the collar bush (04) or the bore (06) in a profiled manner, that the seat strip (05) is formed with a predetermined angle as a function of the diameter of the sealing element (03) and diameter of the collar bush (04) or the bore (06), that the sealing element (03) is arranged in the middle on the seat strip (05) in a stable working position, that the sealing element (03) on the collar bush (04) or bore (06) has a line contact with the seat strip (05), that the line contact formed between seat strip (05) and sealing element (03) ensures a high tightness of the valve and reduces a sticking of the sealing element (03).

2. The compressor valve according to Claim 1, **characterized in that** the receptacle (07) for the sealing element (03) in the valve retainer (02) is provided with a geometrical shape which is adapted to the shape of the sealing element (03) for a narrow line contact.

3. The compressor valve according to Claim 1, **characterized in that** the valve retainer (02) comprises a spring (09) accommodated in a bush (08) and that the spring (09) is in engagement with the sealing element (03) with a predetermined tension.

## Revendications

1. Soupape de compresseur pour contrôler une machine à pistons pour l'admission d'un gaz dans un espace de travail ou l'évacuation d'un gaz d'un espace de travail de la machine à piston avec au moins un siège de soupape (01), un récepteur de soupape (02), et un élément d'étanchéité (03), l'élément d'étanchéité (03) présentant une structure sphérique et étant disposé entre le siège de soupape (01) et le récepteur de soupape (02), **caractérisé en ce que** le siège de soupape (01) et le récepteur de soupape (02) sont réalisés en deux pièces, **en ce que** l'élément d'étanchéité (03) repose dans le siège de soupape (01) sur un listeau de siège (05) qui est monté en périphérie sur une extrémité d'une douille à collerette (04) ou d'un alésage (06) dans le siège de soupape (01), **en ce que** l'élément d'étanchéité (03) est maintenu dans le récepteur de soupape (02) dans un logement (07) qui est disposé à une extrémité du récepteur de soupape (02), **en ce que** le listeau de siège (05) sur la douille à collerette (04) ou l'alésage (06) est réalisé profilé, **en ce que** le listeau de siège (05) est constitué en fonction du diamètre de l'élément d'étanchéité (03) et du diamètre de la douille à collerette (04) ou de l'alésage (06) avec un angle préalablement défini, **en ce que** l'élément d'étanchéité (03) est disposé au centre sur le listeau de siège (05) dans une position de travail stable, **en ce que** l'élément d'étanchéité (03) présente sur la douille à collerette (04) ou l'alésage (06) avec le listeau de siège (05) un contact linéaire, **en ce que** le contact linéaire formé entre le listeau de siège (05) et l'élément d'étanchéité (03) assure une étanchéité élevée de la soupape et réduit un collage de l'élément d'étanchéité (03) .

2. Soupape de compresseur selon la revendication 1, **caractérisé en ce que** le logement (07) pour l'élément d'étanchéité (03) est pourvu dans le récepteur de soupape (02) d'une forme géométrique qui est adaptée à la forme de l'élément d'étanchéité (03) pour un contact linéaire étroit.

3. Soupape de compresseur selon la revendication 1, **caractérisé en ce que** le récepteur de soupape (02) présente un ressort (09) placé dans une douille (08) et **en ce que** le ressort (09) se trouve en prise avec l'élément d'étanchéité (03) avec une tension préalablement définie.
